# EUROPÄISCHE PATENTSCHRIFT

(11) **EP 0 365 021 B1**
(45) Veröffentlichungstag und Bekanntmachung des Hinweises auf die Patenterteilung: **29.12.1993**
(21) Anmeldenummer: 89119474.8
(22) Anmeldetag: 20.10.1989
(51) Int. Cl.: A47F 9/00, A47B 21/02

(54) **Tresen, insbesondere für Bankeinrichtungen**
Counters, especially for bank interiors
Comptoirs, notamment pour les intérieurs de banques

(30) Priorität: 20.10.1988 DE 3835703; 09.03.1989 DE 3907599
(43) Veröffentlichungstag der Anmeldung: 25.04.1990
(73) Patentinhaber: PLAN OBJECT GESELLSCHAFT MIT BESCHRÄNKTER HAFTUNG EINRICHTUNGEN FÜR KREDITINSTITUTE UND VERWALTUNGEN & CO., 64546 Mörfelden-Walldorf (DE)
(72) Erfinder: Moeckl, Ernst, D-7000 Stuttgart 60 (DE)
(74) Vertreter: Keil, Rainer A., Dipl.-Phys. Dr.

(56) Entgegenhaltungen:
- EP-A- 0 128 263
- EP-A- 0 226 862
- EP-A- 0 248 100
- DE-A- 3 603 465
- DE-A- 3 603 465
- DE-U- 8 505 591
- FR-A- 2 541 881
- FR-A- 2 613 918
- US-A- 4 712 842

## Beschreibung

Die Erfindung betrifft einen Tresen nach dem Oberbegriff des Anspruchs 1.

Um eine umfassende Kundenberatung zu gewährleisten, müssen auch Banktresen in zunehmendem Maße mit Computern bzw. mit Computerterminals ausgestattet werden. Wenn diese Geräte einfach auf die vorhandene Arbeitsfläche des Banktresens aufgestellt werden, nehmen sie einen Teil der zur Verfügung stehenden Nutzfläche in Anspruch. Auch die Verkabelung der Geräte bereitet sowohl am Tresen-Arbeitsplatz als auch im Zuleitungsbereich erhebliche Schwierigkeiten.

Aus der DE-A-3 603 465 ist ein Tresen bekannt, mit einer bedienerseitigen Arbeitsfläche für sitzende und stehende Bedienung und mit einem gegenüber der Arbeitsfläche erhöhten, einen zur Bedienerseite hin offenen und zur Kundenseite durch eine Begrenzungswand geschlossenen Stauraum aufweisenden Thekenaufbau und mit einem im Bereich des Stauraums angeordneten, verstellenbaren Zwischenboden zur Aufnahme eines Bildschirmgeräts. Der Zwischenboden kann in seiner Höhe und in seiner Neigung gegenüber der Arbeitsfläche verstellt werden. Die eigentliche Arbeitsfläche ist neben der Stellfläche für das Bildschirmgerät vorgesehen. Auf der Innenseite einer kundenseitigen Vertikalwand ist ein geschlossener Kabelschacht angebracht. Die Unterschränke sind mit einer Rückwand versehen und die die Stellfläche für das Bildschirmgerät bildende Platte erstreckt sich wenigstens bis zur Vertikalwand. Dieser Arbeitsplatz nimmt daher eine verhältnismäßig große Breite ein und die Kabelverlegung ist nur schwierig vorzunehmen.

Aus der EP-A-0 248 100 ist ein Tresen bekannt, bei welchem ein Zwischenboden über die Höhe der Arbeitsfläche zumindest in Teilbereichen anhebbar ist. Dieser Tresen ist für Devisenhändler bestimmt und daher auf seiner dem Benutzer abgewandten Seite vollständig offen. Mittel zur Kabelführung sind nicht vorgesehen.

Bei dem aus der EP-A-0 226 862 bekannten Arbeitsplatztisch ist das Bildschirmgerät in fester Position in einem benutzerseitig verschlossenen Aufbau angeordnet. Die Kabelkanäle unterhalb der Arbeitsplatte und unterhalb des Aufbaus sind nur schwer zugänglich. Eine unsichtbare Verlegung der Kabel ist nicht möglich.

Bei dem aus der US-A-4 712 842 bekannten Tresen ist ein Stauraum für die Aufnahme von Bildschirmgeräten hinten mit einer Klappe verschlossen. Die Bildschirmgeräte sind auf einer feststehenden Zwischenplatte im Stauraum in fester Höhe und in festem Neigungswinkel aufstellbar. Auf der Unterseite des festen Zwischenbodens ist ein bis auf einen Einlegeschlitz rundum geschlossender Kabelkanal angebracht. Auch hier ist die Kabelverlegung, da der Kabelkanal in seinem Volumen beschränkt und nicht frei einsehbar ist, unbequem. Die Lage des Kabelkanals ist ferner abhängig von der Lage der feststehenden Zwischenplattform, es lassen sich nur Bildschirmgeräte vorgegebener Maximalhöhe verwenden und eine ergonomisch günstige Ausrichtung des Bildschirmgerätes zu dem Betrachter scheidet aus.

Der Erfindung liegt die Aufgabe zugrunde, einen Tresen der eingangs angegebenen Art zu schaffen, der für die Unterbringung und Verkabelung von Bildschirmgeräten weitgehend beliebiger Ausstattung in ergonomisch günstiger Anordnung und Ausrichtung besser geeignet ist.

Zur Lösung dieser Aufgabe werden die im Kennzeichenteil des Anspruchs 1 angegebenen Merkmale vorgeschlagen.

Weitere vorteilhafte Ausgestaltungen und Weiterbildungen ergeben sich aus den abhängigen Ansprüchen 2 bis 25.

Die Erfindung geht einmal von dem Gedanken aus, daß im Bereich des Stauraums innerhalb des Thekenaufbaus ein verstellbarer Zwischenboden angeordnet wird, um die Möglichkeit zu schaffen, Bildschirmgeräte beliebiger Bauart und Größe in einer optimalen Anordnung und Ausrichtung aufstellen zu können, ohne daß dadurch die dem Bediener und dem Kunden zur Verfügung stehende Nutzfläche merklich reduziert wird oder ungünstige Arbeitshöhen in Kauf genommen werden müssen. Zum anderen wird durch den Kanalraum ein ausreichend großer und gut zugänglicher Raum für die Verkabelung geschaffen.

Da die Bestückung des Stauraums mit den Bildschirmgeräten und deren Verkabelung von der Bedienerseite her zu Schwierigkeiten führen kann, ist es insbesondere bei Tresen mit absenkbarem Zwischenboden im Stauraum von besondere Vorteil, daß der Stauraum und/oder der Kanalraum durch Öffnen der kundenseitigen Begrenzungswand von der Kundenseite her zugänglich ist.

Gemäß einer bevorzugten Ausgestaltung der Erfindung ist der Zwischenboden in seiner Höhe verstellbar, vorzugsweise unter die Höhe der Arbeitsfläche absenkbar, so daß auch relativ hohe Bildschirmgeräte aufgestellt werden können.

Weiter kann der Zwischenboden auch in seiner Neigung gegenüber der Arbeitsfläche verstellt, insbesondere nach hinten abgesenkt und/oder angehoben werden, so daß je nach Bildschirmart einerseits und Körpergröße des Bedieners andererseits eine optimale Ablesbarkeit gewährleistet ist. Die Verstellung kann entweder von Hand mit einem geeigneten Rastmechanismus oder mittels eines fernbedienbaren Elektromotors durchgeführt werden.

Um einen Bildschirm aufnehmen zu können, braucht der Zwischenboden sich nur über einen Teil der Stauraumbreite zu erstrecken, während der restliche Stauraumbereich mit einem unverstellbaren, vorzugsweise mit der Arbeitsfläche fluchtenden Boden und/oder einer Mehrzahl Formularfächer ausgestattet werden kann.

Vor allem in konstruktiver Hinsicht ist es von Vorteil, wenn der Stauraum nach unten hin durch eine gegenüber der Arbeitsfläche abgesenkte, vorzugsweise von der Bediener- zur Kundenseite hin geneigte, sich über die gesamte Stauraumbreite erstreckende Grundfläche begrenzt ist.

Gemäß einer bevorzugten Ausgestaltung der Erfindung ist der Stauraum durch eine sich über die gesamte, durch seitliche Tragstützen oder Seitenwangen begrenzte Breite erstreckende Wanne mit gegenüber der bedienerseitigen Arbeitsfläche tiefer liegendem Boden gebildet, die zwei mit den Tragstützen oder Seitenwangen verbundene, vorzugsweise verschweißte oder verschraubte, hochgebogene Seitenwände und einen kundenseitig nach oben gebogenen, flanschartigen Wannenrand aufweist und in deren Seitenwand zumindest im kundenseitig nach oben gebogenen, flanschartigen Wannenrand und in deren Seitenwand zumindest im kundenseitigen bodennahen Bereich und/oder im Boden und Wannenrand im kundenseitigen seitenwandnahen Bereich zur Bodenseite bzw. Wandseite einerseits sowie zur Kundenseite hin andererseits randoffene Aussparungen für die Durchführung von Kabeln angeordnet sind. Zweckmäßig weist die Stauraumwanne eine zur Arbeitsfläche hochgebogene, bedienerseitige Wand sowie einen im Bereich der Oberkante der bedienerseitigen Wand angeordneten, vorzugsweise angeformten oder angeschweißten, im wesentlichen horizontal ausgerichteten Tragrahmen zur Aufnahme einer Arbeitsplatte auf.

Nach einer weiteren vorteilhaften Ausgestaltung der Erfindung weist die Stauraumwanne eine über ihre Bodenebene überstehende, parallel zum kundenseitigen Wannenrand verlaufende Führungs- oder Trennrippe auf, die den Stauraum zweckmäßig in einen einen längs der Führungs- und Trennrippe verschiebbaren, den Zwischenboden enthaltenden Kasten aufnehmenden Bereich und in einen Kabelraum aufteilt. Der Wannenrand steht dabei vorteilhafterweise zur Kundenseite hin etwa über die kundenseitige Kante der seitlichen Tragstützen oder Seitenwangen über, um die im Kabelraum befindlichen Kabel verbiegungsfrei an den Tragstützen oder Seitenwangen vorbei zu benachbarten Tresen durchführen zu können.

Die kundenseitige Begrenzungswand kann zu diesem Zweck um mindestens eine horizontale oder vertikale Achse aufklappbar oder aufschwenkbar am Tresen angelenkt sein.

Gemäß einer weiteren bevorzugten Ausgestaltung der Erfindung ist die kundenseitige Begrenzungswand um eine auf der Höhe der Oberkante des Tresenaufbaus verlaufende Horizontalachse nach oben aufklappbar, wobei sie in ihrer Offenstellung schräg nach oben zur Bedienerseite weist. Sie wird in ihrer Offenstellung bevorzugt mittels mindestens eines innenseitig zwischen Tresoraufbau und Begrenzungswand verlaufenden, in der Offenstellung gegen die kundenseitige Oberkante des Tresoraufbaus anschlagenden Haltegurt gehalten, ohne daß sie in ihrer Offenstellung mit einer Außenfläche des Tresoraufbaus in Berührung kommt und diese dabei beschädigen könnte. In ihrer nach unten geklappten Schließstellung schlägt die kundenseitige Begrenzungswand mit ihrer Innenfläche gegen den flanschartigen Wannenrand des Stauraums an und ist in dieser Stellung gegen unerwünschtes Anheben verriegelbar.

Die seitlichen Tragstützen oder Wangen des Tresens sind nach einer weiteren vorteilhaften Ausgestaltung der Erfindung durch mindestens eine durchgehende, die obere Abdeckplatte des Thekenaufbaus unterstützende Traverse miteinander verbunden. Die Traverse kann dabei zur Aufnahme zweier horizontaler Abdeckplatten in unterschiedlichen Ebenen gekröpft sein.

Zweckmäßig ist an der kundenseitigen Begrenzungswand ein zur Kundenseite überstehender Ablagebord angeordnet. Um Platz für besonders große Bildschirme zu schaffen, kann die Begrenzungswand unter Vergrößerung des Stauraums in geschlossenem Zustand zur Kundenseite hin versetzt angeordnet oder schräg ausgestellt werden.

Nach einer weiteren besonders vorteilhaften Ausgestaltung der Erfindung ist ein gesonderter kastenartiger Zwischenbodeneinsatz vorgesehen, der bei geöffneter Begrenzungswand von der Kundenseite her in den Stauraum lösbar einsetzbar ist und der sowohl den Zwischenboden als auch dessen Verstellmechanismus enthält. Der Zwischenbodeneinsatz ist vorteilhafterweise schmaler als die Stauraumbreite und nimmt vorzugsweise ein Drittel bis zur Hälfte der Stauraumbreite ein. Entsprechendes gilt auch für die Stauraumtiefe des Zwischenbodeneinsatzes. Zweckmäßig liegt er mit seinem Boden auf der Grundfläche des Stauraums oder auf dem Wannenboden auf.

Im folgenden wird die Erfindung anhand einiger in der Zeichnung in schematischer Weise dargestellter Ausführungsbeispiele näher erläutert. Es zeigen
- Fig. 1: eine schaubildliche Darstellung eines Banktresens mit geöffneter kundenseitiger Begrenzungswand und eingesetztem Zwischenbodeneinsatz mit Bildschirmgerät;
- Fig. 2: einen senkrechten Schnitt durch den Banktresen nach Fig. 1;
- Fig. 3: eine ausschnittsweise schaubildliche Darstellung eines gegenüber Fig. 1 abgewandelten Banktresens mit geöffneter kundenseitiger Begrenzungswand und eingesetztem Zwischenbodeneinsatz mit Bildschirmgerät;
- Fig. 4a und b: einen Ausschnitt aus dem Banktresen nach Fig. 3 mit geschlossener bzw. hochgeklappter Begrenzungswand in geschnittener Darstellung;
- Fig. 5: einen Schnitt durch die in versetzten Ebenen angeordnete Abdeckplatte des Thekenaufbaus mit abgekröpfter Traverse;
- Fig. 6: einen Ausschnitt aus dem Traggestell des Tresens nach Fig. 3 in schaubildlicher Darstellung.

Die in der Zeichnung dargestellten Banktresen bestehen im wesentlichen aus einer eine bedienungsseitige Arbeitsfläche definierenden Tischplatte 10, einem Thekenaufbau 12 und zwei die seitlichen Begrenzungen des Tresens bildenden, die Tischplatte 10 und den Thekenaufbau 12 auf dem Fußboden abstützenden Seitenwangen 14 bzw. Tragstützen 14'. Die strichpunktierte Linie 15 in Fig. 2 deutet den genormten Beinfreiraum an. Im Thekenaufbau 12 befindet sich ein Stauraum 16, der nach unten hin durch eine gegenüber der Arbeitsfläche 10 abgesenkte, im Falle der Fig. 2 von der Bediener- zur Kundenseite hin geneigte Grundfläche 18 bzw. durch einen Wannenboden 18' begrenzt ist. Die Grundfläche 18 und der Wannenboden 18' münden an ihrem kundenseitigen Rand in einen Kanalraum 20, in welchem eine sich über die gesamte Länge des Kanalraums erstreckende Kabelführungsschiene 22 angeordnet ist. Die den Stauraum 16 und den Kabelraum 20 zur Kundenseite hin verdeckende Begrenzungswand 24,24' ist nach oben aufklappbar. Im Falle der Fig. 1 ist zusätzlich eine nach unten aufklappbare Klappwand 26 vorgesehen. Die obere Klappwand bzw. Begrenzungswand 24,24' kann um eine in der Nähe der Oberkante des Thekenaufbaus angeordnete horizontale Scharnierachse in Richtung des Pfeils 28 nach oben aufgeklappt werden, während die untere Klappwand 26 um eine untere Scharnierachse in Richtung des Pfeils 30 abgeklappt werden kann. Dadurch werden sowohl der Stauraum 16 als auch der Kanalraum 20 von der Kundenseite her frei zugänglich. An der rückwärtigen Begrenzungswand ist ein kundenseitig überstehender Ablagebord 32 angeordnet.

Der Stauraum 16 ist in seiner Form und Größe so ausgelegt, daß er zur Aufnahme eines vorzugsweise kastenförmigen Zwischenbodeneinsatzes 34 mit verstellbarem Zwischenboden 36 sowie eines auf dem Zwischenboden 36 aufgestellten Bildschirms 38 eines Computers oder eines Computerterminals geeignet ist. Wie in Fig. 2 in strichpunktierten Linien angedeutet ist, kann der Stauraum 16 durch Versetzen oder schräges Ausstellen der Klappwände 24,26 vergrößert werden.

Der bei geöffneter kundenseitiger Begrenzungswand 24,26 bzw. 24′ von der Kundenseite her in den Stauraum 16 einsetzbare Zwischenbodeneinsatz 34 liegt mit seiner Unterfläche oder Unterkante 40 auf der Grundfläche 18 bzw. dem Boden 18′ des Stauraums auf. Im Falle des in Fig. 1 gezeigten Ausführungsbeispiels greift der Zwischenbodeneinsatz mit seinem rückwärtigen Teil 42 von oben her in den tieferliegenden Kanalraum 20 ein. Um eine bessere Krafteinleitung in die Seitenwangen 14 bzw. die Seitenstützen 14′ zu gewährleisten, kann die die Grundfläche bildende Wanne 18 bzw. 18′ auf in den Seitenwangen 14 verankerten Traversen 43 und/oder auf der Kabelschiene 22 abgestützt (Fig. 1) oder als selbsttragende Wanne mit den seitlichen Tragstützen 14′ verbunden, vorzugsweise verschweißt werden (Fig. 3,6). Zur Aussteifung der den Stauraum bildenden Wanne ist diese mit hochgebogenen Seitenwänden 60,62 versehen. Außerdem ist der Wannenrand 64 im Bereich des Wannenbodens 18′ zur Kundenseite hin flanschartig nach oben gebogen und begrenzt dort nach außen hin den Kabelraum 20. Im mittleren Bereich befindet sich eine über den Wannenboden 18′ überstehende Führungs- und Trennrippe 66, die dem kastenartigen Zwischenbodeneinsatz 34 als rückwärtige Anlagefläche und dem Kabelraum 20 als innere Begrenzung dient.

Bei dem in Fig. 1 gezeigten Ausführungsbeispiel ist der Zwischenboden 36 mit seinem bedienerseitigen Rand in einer aus zwei Lochrasterreihen 44 bestehenden ersten Rasteranordnung am Zwischenbodeneinsatz 34 höhenverstellbar und in der Nähe seines kundenseitigen Randes in einer aus seitlichen Zahnreihen 46 bestehenden zweiten Rasteranordnung in seiner Höhe verstellbar. In die erste Rasteranordnung greifen über die bedienerseitige Zwischenbodenkante überstehende Zapfen ein, während das Einrasten in die zweite Rasteranordnung 46 durch an Schwenkhebeln 48 angeordnete Rastnocken 49 erfolgt, die durch an den Schwenkhebeln 48 angreifende Zugfedern 50 in ihrer Raststellung in den Zahnzwischenräumen selbsttätig festgehalten werden. Auf diese Weise ist sowohl eine zur Arbeitsfläche parallele Höhenverstellung als auch eine Neigungsverstellung des Zwischenbodens 36 gegenüber der Arbeitsfläche 10 nach oben und nach unten möglich. Dadurch kann je nach Bauart und Größe des Bildschirms 38 und nach der Körpergröße des Bedieners der Zwischenboden 36 so verstellt werden, daß eine optimale Ablesbarkeit gewährleistet ist.

Auch die Verdrahtung des Bildschirmarbeitsplatzes kann bei geöffneten Klappwänden 24,26 bzw. 24′ von der Kundenseite her erfolgen. Durch die Verwendung der auch im Bereich der randoffenen Aussparungen 54 in den Seitenwangen 14 durchgehenden Kabelführungsschiene 22 mit drei zur Kundenseite hin offenen Kabelkanälen 52 ist eine leicht zugängliche und übersichtliche Verkabelung aller auf dem Tresen aufzustellenden Verbraucher gewährleistet.

Bei dem in Fig. 3 bis 6 dargestellten Ausführungsbeispiel ist zum Zwecke der leichteren Verkabelung die Wanne 18′ sowohl an ihrem Boden als auch an den Seitenflächen 60 und an dem rückwärtigen Wannenrand 64 zur Kundenseite hin mit randoffenen Aussparungen 68 versehen, durch die die Kabel 73 leicht bei geöffneter Begrenzungswand 24′ eingeführt werden können. Außerdem steht der Wannenrand 64 über die Außenkante 70 der Stützenanordnung 14′ kundenseitig über, so daß über den äußersten der Kabelkanäle 52 eine durchgehende, verschlingungsfreie Kabelführung zu einem Nachbartresen gewährleistet ist. Wie aus Fig. 6 zu ersehen ist, kann der freie Zwischenraum zwischen den Tragstützen 14′ mit vertikal verlaufenden Kabelführungskanälen 90 ausgefüllt werden, die an ihrer Oberkante auf der Höhe der horizontalen Kabelführungskanäle 52 im Kabelraum 20 der Wanne 18′ enden. Zur Aussteifung des Traggestells sind die Tragstützen 14′ an ihrem unteren Ende starr mit einem horizontalen Fußausleger 92 und an ihrer Oberkante mit einem Querbalken 94 verbunden. Zur Aussteifung über die Breite des Tresens dient vor allem die hochgebogene bedienerseitige Wannenwand 62, die an ihren Enden über die abgebogenen und gekröpften Seitenwände 60 der Wanne formschlüssig mit den bedienerseitigen Tragstützen 14′ verbunden, vorzugsweise an diesen angeschweißt ist.

Wie aus den Fig. 4a und 4b zu ersehen ist, ist die Begrenzungswand 24′ um eine im Bereich der kundenseitigen Oberkante 72 des Thekenaufbaus 12 verlaufende Horizontalachse von seiner in Fig. 4a gezeigten Schließstellung aus in seine Offenstellung nach Fig. 4b verschwenkbar. In ihrer Offenstellung ist die Begrenzungswand 24′ schräg nach oben zur Bedienderseite hin geneigt und schließt mit der Thekenplatte 12 einen Winkel von ca. 70° ein. In der Offenstellung wird die Begrenzungswand 24′ durch zwei im Abstand voneinander an der Innenseite des Thekenaufbaus einerseits und der Abdeckwand 24′ andererseits befestigte Haltegurte 74, die sich um die Außenkante 70 legen, festgehalten, ohne die Platte 12 zu berühren. In Fig. 5 und 6 ist zu erkennen, daß die seitlichen Tragstützen 14′ durch eine durchlaufende oder eine gekröpfte Traverse 80 zur Aufnahme der gegebenenfalls in unterschiedlichen Ebenen angeordneten Arbeitsplatten 12′,12˝ des Thekenaufbaus verbunden sind.

## Patentansprüche

1. Tresen, insbesondere für Bankeinrichtungen, mit einer bedienerseitigen Arbeitsfläche (10) für sitzende oder stehende Bedienung und mit einem gegenüber der Arbeitsfläche erhöhten, einen zur Bedienerseite hin offenen und zur Kundenseite durch eine Begrenzungswand (24) geschlossenen Stauraum (16) aufweisenden Thekenaufbau (12), mit einem im Bereich des Stauraums (16) angeordneten, verstellbaren Zwischenboden (36) zur Aufnahme eines Bildschirmgerätes (38), dadurch gekennzeichnet, daß der Stauraum (16) an seinem kundenseitigen Rand in einen sich über die gesamte Stauraumbreite erstreckenden, vorzugsweise tiefer liegenden Kanalraum (20) für die Kabelführung mündet, und daß der Stauraum (16) und/oder der Kanalraum (20) durch Öffnen der kundenseitigen Begrenzungswand (24, 26; 24') von der Kundenseite her zuganglich ist.

2. Tresen nach Anspruch 1, dadurch gekennzeichnet, daß der Zwischenboden (36) in seiner Höhe verstellbar, vorzugsweise unter die Höhe der Arbeitsfläche (10) absenkbar ist.

3. Tresen nach Anspruch 1 oder 2, dadurch gekennzeichnet, daß der Zwischenboden (36) Zumindest in Teilbereichen über die Höhe der Arbeitsfläche (10) anhebbar ist.

4. Tresen nach einem der Ansprüche 1 bis 3, dadurch gekennzeichnet, daß der Zwischenboden (36) in seiner Neigung gegenüber der Arbeitsfläche (10) verstellbar, insbesondere nach hinten absenkbar und/oder anhebbar ist.

5. Tresen nach einem der Ansprüche 1 bis 4, dadurch gekennzeichnet, daß der Zwischenboden (36) sich nur über einen Teil der Stauraumbreite erstreckt, und daß der restliche Stauraumbereich mit einem unverstellbaren, vorzugsweise mit der Arbeitsfläche (10) fluchtenden Boden und/oder einer Mehrzahl Formularfächer ausgestattet ist.

6. Tresen nach einem der Ansprüche 1 bis 5, dadurch gekennzeichnet, daß der Stauraum (16) nach unten hin durch eine gegenüber der Arbeitsfläche (10) abgesenkte, vorzugsweise von der Bediener- zur Kundenseite hin nach unten geneigte, sich über die gesamte Stauraumbreite erstreckende Grundfläche (18) begrenzt ist.

7. Tresen nach einem der Ansprüche 1 bis 6, dadurch gekennzeichnet, daß der Stauraum (16) durch eine sich über die gesamte, durch seitliche Tragstützen (14') oder Seitenwangen (14) begrenzte Breite erstreckende Wanne mit gegenüber der bedienerseitigen Arbeitsfläche (10) tiefer liegendem Boden (18') gebildet ist, die zwei mit den Tragstützen (14') oder Seitenwangen verbundene, vorzugsweise verschweißte oder verschraubte, hochgebogene Seitenwände (60) und einen kundenseitig nach oben gebogenen flanschartigen Wannenrand (64) aufweist, und in deren Seitenwänden (60) zumindest im kundenseitigen bodennahen Bereich und/oder in deren Boden (18') im kundenseitigen seitenwandnahen Bereich eine zur Bodenseite bzw. Wandseite sowie zur Kundenseite hin randoffene Aussparung (68) für die Durchführung von Kabeln (70) angeordnet ist.

8. Tresen nach Anspruch 7, dadurch gekennzeichnet, daß die den Stauraum (16) bildende Wanne eine zur Arbeitsfläche (10) hochgebogene bedienerseitige Wand (62) sowie vorzugsweise einen im Bereich der Oberkante der bedienerseitigen Wand (62) angeordneten, vorzugsweise angeformten oder angeschweißten, im wesentlichen horizontal ausgerichteten Tragrahmen (98) zur Aufnahme einer die Arbeitsfläche (10) bildenden Tischplatte aufweist.

9. Tresen nach Anspruch 3 oder 4, dadurch gekennzeichnet, daß die den Stauraum (16) bildende Wanne eine über den Wannenboden (18') überstehende, parallel zum kundenseitigen Wannenrand (64) verlaufende Führungs- und Trennrippe (66) aufweist.

10. Tresen nach Anspruch 9, dadurch gekennzeichnet, daß der Zwischenboden (36) in einem längs der Führungs- und Trennrippe (66) verschiebbaren kastenförmigen Zwischenbodeneinsatz (34) höhenverstellbar angeordnet ist.

11. Tresen nach Anspruch 9 oder 10, dadurch gekennzeichnet, daß der Kabelraum (22) zwischen der Führungs- und Trennrippe (66) einerseits und dem Wannenrand (64) andererseits angeordnet ist.

12. Tresen nach einem der Ansprüche 7 bis 11, dadurch gekennzeichnet, daß der Wannenrand (64) zur Kundenseite hin über die kundenseitige Kante (70) der seitlichen Tragstützen (14') oder Seitenwangen übersteht.

13. Tresen nach einem der Ansprüche 1 bis 12, dadurch gekennzeichnet, daß die kundnenseitige Begrenzungswand (24, 24'; 26) um mindestens eine horizontale oder vertikale Achse aufklappbar oder aufschwenkbar ist.

14. Tresen nach einem der Ansprüche 1 bis 13, dadurch gekennzeichnet, daß die kundenseitige Begrenzungswand (24, 24'; 26) eine um eine in der Näher der Oberkante (72) des Thekenaufbaus (12) verlaufende horizontale Scharnierachse nach oben aufklappbare und in ihrer Offenstellung schräg zur Bedienerseite weisende Klappwand (24; 24') aufweist oder als solche ausgebildet ist.

15. Tresen nach einem der Ansprüche 1 bis 14, dadurch gekennzeichnet, daß die kundenseitige Begrenzungswand (24, 24'; 26) in eine obere, um eine in der Nähe der Oberkante des Thekenaufbaus (12) angeordnete horizontale Scharnierachse aufklappbare, im wesentlichen oberhalb der Arbeitsfläche (10) angeordnete Klappwand (24, 24') und eine um eine untere horizontale Scharnierachse abklappbare, im wesentlichen den unteren Teil des Stauraums (16) und den Kanalraum (20) verdeckende untere Klappe wand (26) unterteilt ist.

16. Tresen nach einem der Ansprüche 1 bis 15, dadurch gekennzeichnet, daß an der kundenseitigen Begrenzungswand (24, 24') ein zur Kundenseite überstehender Ablagebord (32) angeordnet ist.

17. Tresen nach einem der Ansprüche 1 bis 16, dadurch gekennzeichnet, daß der Wannenrand (64) als Anlage- oder Anschlagflansch für die kundenseitige Begrenzungswand (24, 24') ausgebildet ist.

18. Tresen nach einem der Ansprüche 1 bis 17, dadurch gekennzeichnet, daß die kundenseitige Begrenzungswand (24, 24') mittels mindestens eines innenseitig zwischen Thekenaufbau (12) und Begrenzungswand (24, 24') angeordneten, in der Offenstellung gegen die kundenseitige Oberkante (72) des Tresenaufbaus (12) anschlagenden Haltegurts (74) in seiner schräg zur Bedienerseite geneigten Offenstellung gehalten wird.

19. Tresen nach Anspruch 18, dadurch gekennzeichnet, daß die kundenseitige Begrenzungswand (24, 24') in ihrer Offenstellung berührungsfrei über die benachbarte Außenfläche des Tresenaufbaus (12) übersteht.

20. Tresen nach einem der Ansprüche 1 bis 19, gekennzeichnet durch einen bei geöffneter Begrenzungswand (24, 24'; 26) von der Kundenseite her in den Stauraum (16) lösbar einsetzbaren, den verstellbaren Zwischenboden (36) und einen Verstellmechanismus (44, 46, 48) aufweisenden Zwischenbodeneinsatz (34).

21. Tresen nach Anspruch 20, dadurch gekennzeichnet, daß der Zwischenbodeneinsatz (34) schmaler als die Stauraumbreite ist, vorzugsweise ein Drittel bis zur Hälfte der Stauraumbreite einnimmt.

22. Tresen nach einem der Ansprüche 1 bis 21, dadurch gekennzeichnet, daß im Bereich des Kanalraums (20) eine sich über die gesamte Breite des Stauraums (16) erstreckende, mindestens einen randoffenen Kabelkanal (52) aufweisende Kabelführungsschiene (22) angeordnet ist.

23. Tresen nach einem der Ansprüche 1 bis 22, dadurch gekennzeichnet, daß die kundenseitige Begrenzungswand (24, 24'; 26) unter Vergrößerung des Stauraums (16) in geschlossenem Zustand zur Kundenseite hin versetzt angeordnet oder schräg ausgestellt ist.

24. Tresen nach einem der Ansprüche 1 bis 23, dadurch gekennzeichnet, daß die seitlichen Tragstützen (14') oder Seitenwangen (14) durch mindestens eine durchgehende, die obere Abdeckplatte des Thekenaufbaus (12) unterstützenden Traverse (80) miteinander verbunden sind.

25. Tresen nach Anspruch 24, dadurch gekennzeichnet, daß die Traverse (80) zur Aufnahme zweier in unterschiedlichen Ebenen angeordneter horizontaler Abdeckplatten (12, 12') gekröpft ist.

## Claims

1. A counter, especially for bank interiors, with a working surface (10) an the staff side for sitting or standing service and with a counter tap (12) which is raised relative to the working surface and has a stowage space (16) which is open towards the staff side and closed towards the customer side by a boundary wall (24), with an adjustable intermediate bottom (36), arranged in the region of the stowage space (16), for the reception of a screen unit (38), characterised in that the stowage space (16) at its edge an the customer side opens into a preferably lower-lying duct space (20), extending over the entire width of the stowage space, for the running of cables, and in that the stowage space (16) and/or the duct space (20) is accessible from the customer side by opening the boundary wall (24, 26; 24') an the customer side.

2. A counter as in claim 1, characterised in that the intermediate bottom (36) is adjustable in its height, can preferably be lowered below the height of the working surface (10).

3. A counter as in claim 1 or 2, characterised in that the intermediate bottom (36) at least in partial regions can be raised above the height of the working surface (10).

4. A counter as in any of claims 1 to 3, characterised in that the intermediate bottom (36) is adjustable in its inclination relative to the working surface (10), in particular can be lowered and/or raised to the rear.

5. A counter as in any of claims 1 to 4, characterised in that the intermediate bottom (36) extends only over part of the width of the stowage space, and in that the remaining region of the stowage space is equipped with a non-adjustable bottom which is preferably in alignment with the working surface (10), and/or with a multiplicity of form compartments.

6. A counter as in any of claims 1 to 5, characterised in that the stowage space (16) is bounded downwards by a basal surface (18) which is lowered relative to the working surface (10) and is preferably inclined downwards from the staff side towards the customer side and extends over the entire width of the stowage space.

7. A counter as in any of claims 1 to 6, characterised in that the stowage space (16) is formed by a trough, extending over the entire width bounded by lateral supports (14') or side cheeks (14) and having a bottom (18') lying lower relative to the working surface (10) on the staff side, which has two bent-up side walls (60) which are connected, preferably welded or screwed, to the supports (14') or side cheeks, and a flange-like trough edge (64) bent upwards on the customer side, and in the side walls (60) of which at least in the region on the customer side near the bottom and/or in the bottom (18') thereof in the region on the customer side near the side wall there is arranged a recess (68), open-edged towards the bottom side or respectively wall side as well as towards the customer side, for the lead-through of cables (70).

8. A counter as in claim 7, characterised in that the trough forming the stowage space (16) has a wall (62) an the staff side which is bent up with regard to the working surface (10) as well as preferably a substantially horizontally aligned supporting frame (98), which is arranged, preferably integrally formed or welded-on, in the region of the upper edge of the wall (62) on the staff side, for the reception of a tabletop forming the working surface (10).

9. A counter as in claim 3 or 4, characterised in that the trough forming the stowage space (16) has a guidance and separation rib (66) projecting above the bottom (18') of the trough and extending parallel to the edge (64), on the customer side, of the trough.

10. A counter as in claim 9, characterised in that the intermediate bottom (36) is arranged so as to be adjustable in height in a box-shaped intermediate-bottom insert (34) which is displaceable along the guidance and separation rib (66).

11. A counter as in claim 9 or 10, characterised in that the cable space (22) is arranged between the guidance and separation rib (66) on the one hand and the edge (64) of the trough on the other hand.

12. A counter as in any of claims 7 to 11, characterised in that the edge (64) of the trough towards the customer side projects above the edge (70), on the customer side, of the lateral supports (14') or side cheeks.

13. A counter as in any of claims 1 to 12, characterised in that the boundary wall (24, 24'; 26) on the customer side can be tilted up or swung open about at least one horizontal or vertical axis.

14. A counter as in any of claims 1 to 13, characterised in that the boundary wall (24, 24'; 26) on the customer side has a hinged wall (24; 24') which can be tilted upwards about a horizontal hinge axis extending in the vicinity of the upper edge (72) of the counter top (12) and which in its open position points obliquely with regard to the staff side, or is designed as such.

15. A counter as in any of claims 1 to 14, characterised in that the boundary wall (24, 24'; 26) an the customer side is subdivided into an upper hinged wall (24, 24') which can be tilted up about a horizontal hinge axis arranged in the vicinity of the upper edge of the counter top (12) and which is arranged substantially above the working surface (10), and a lower hinged wall (26) which can be tilted down about a lower horizontal hinge axis and which substantially conceals the lower part of the stowage space (16) and the duct space (20).

16. A counter as in any of claims 1 to 15, characterised in that a deposit shelf (32) projecting towards the customer side is arranged on the boundary wall (24, 24') on the customer side.

17. A counter as in any of claims 1 to 16, characterised in that the edge (64) of the trough is designed as an abutment flange or stop flange for the boundary wall (24, 24') on the customer side.

18. A counter as in any of claims 1 to 17, characterised in that the boundary wall (24, 24') on the customer side is held in its open position inclined obliquely with regard to the staff side by means of at least one retaining strap (74) which is arranged on the inside between the counter top (12) and the boundary wall (24, 24') and which in the open position strikes against the upper edge (72), on the customer side, of the counter top (12).

19. A counter as in claim 18, characterised in that the boundary wall (24, 24') on the customer side in its open position projects in a contact-free manner above the adjacent outer surface of the counter top (12).

20. A counter as in any of claims 1 to 19, characterised by an intermediate-bottom insert (34) which, with the boundary wall (24, 24'; 26) opened, is detachably insertable from the customer side into the stowage space (16) and which has the adjustable intermediate bottom (36) and an adjusting mechanism (44, 46, 48).

21. A counter as in claim 20, characterised in that the intermediate-bottom insert (34) is narrower than the width of the stowage space, preferably occupies one-third up to half of the width of the stowage space.

22. A counter as in any of claims 1 to 21, characterised in that a cable-run rail (22) which extends over the entire width of the stowage space (16) and has at least one open-edged cable duct (52) is arranged in the region of the duct space (20).

23. A counter as in any of claims 1 to 22, characterised in that the boundary wall (24, 24'; 26) on the customer side along with enlargement of the stowage space (16) in the closed state is arranged offset or deployed obliquely towards the customer side.

24. A counter as in any of claims 1 to 23, characterised in that the lateral supports (14') or side cheeks (14) are connected together by at least one continuous traverse (8) which supports the upper cover-plate of the counter top (12).

25. A counter as in claim 24, characterised in that the traverse (80) is cranked for the reception of two horizontal cover-plates (12, 12') which are arranged in different planes.

## Revendications

1. Comptoir notamment pour installations bancaires, comportant une surface de travail (10), côté personnel, pour du personnel assis ou debout, une structure de comptoir surélevée par rapport à la surface de travail et présentant un espace de rangement qui est ouvert côté personnel et fermé par une paroi de fermeture (24) côté client et, dans la région de l'espace de rangement (16), un fond intermédiaire (36) réglable destiné à recevoir un écran de visualisation (38), caractérisé par le fait que l'espace de rangement (16), côté client, débouche dans une chambre (20) formant canal pour le passage de câbles qui s'étend sur l'ensemble de la largeur de l'espace de rangement et, de préférence, est située à un niveau plus bas et par le fait que l'espace de rangement (16) et/ou la chambre (20) formant canal sont accessibles à partir du côté client en ouvrant la paroi (24, 26 ; 24') de fermeture côté client.

2. Comptoir selon la revendication 1, caractérisé par le fait que le fond intermédiaire (36) est réglable en hauteur, de préférence peut être abaissé au-dessous du niveau de la surface de travail (10).

3. Comptoir selon la revendication 1 ou 2, caractérisé par le fait que le fond intermédiaire (36), dans des zones partielles au moins, peut être soulevé au-dessus du niveau de la surface de travail (10).

4. Comptoir selon l'une des revendications 1 à 3, caractérisé par le fait que le fond intermédiaire (36) est réglable en inclinaison par rapport à la surface de travail (10), en particulier peut être abaissé et/ou soulevé vers l'arrière.

5. Comptoir selon l'une des revendications 1 à 4, caractérisé par le fait que le fond intermédiaire (36) ne s'étend que sur une partie de la largeur de l'espace de rangement et par le fait que le reste de l'espace de rangement est équipé d'un fond fixe, de préférence dans l'alignement de la surface de travail (10) et/ou d'une pluralité de compartiments pour des formulaires.

6. Comptoir selon l'une des revendications 1 à 5, caractérisé par le fait que l'espace de rangement (16) est limité vers le bas par une surface (18) formant fond qui est en retrait vers le bas par rapport à la surface de travail (10), de préférence est inclinée vers le bas du côté personnel vers le côté client et s'étend sur l'ensemble de la largeur de l'espace de rangement.

7. Comptoir selon l'une des revendications 1 à 6, caractérisé par le fait que l'espace de rangement (16) est formé par un bac dont le fond (18') est plus bas que la surface de travail (10) côté personnel et qui s'étend sur l'ensemble de la largeur limitée par des montants (14') latéraux ou des joues (14), lequel bac présente deux parois latérales (60) pliées vers le haut qui sont liées, de préférence soudées ou vissées, au support (14') ou aux joues et dans lesquelles est aménagé, au moins dans la partie proche du fond côté client et/ou dans le fond (18), dans la partie proche de la paroi latérale côté client, une découpe (68) ouverte sur le bord, côté fond ou paroi latérale ou côté client, pour le passage de câbles (70).

8. Comptoir selon la revendication 7, caractérisé par le fait que le bac formant l'espace de rangement (16) présente côté personnel une paroi (62) pliée vers le haut en direction de la surface de travail (10) ainsi que, de préférence un cadre support (98) sensiblement horizontal de préférence formé d'une pièce ou fixé par soudure qui est destiné à recevoir un plateau constituant la surface de travail (10) et est disposé dans la région du bord supérieur de la paroi (62), côté personnel.

9. Comptoir selon la revendication 3 ou 4, caractérisé par le fait que le bac constituant l'espace de rangement (16) comporte une nervure de guidage ou de séparation (66) qui fait saillie par rapport au fond du bac (18') et s'étend parallèlement au bord (64) du bac côté client.

10. Comptoir selon la revendication 9, caractérisé par le fait que le fond intermédiaire (36) est disposé avec possibilité de réglage en hauteur dans un élément rapporté (34) en forme de boîte qui peut se déplacer le long de la nervure de guidage et de séparation (66).

11. Comptoir selon la revendication 9 ou (10), caractérisé par le fait que la chambre à câbles (22) est disposée entre la nervure de guidage et de séparation (66) d'une part et le bord (64) du bac d'autre part.

12. Comptoir selon l'une des revendications 7 à 11 caractérisé par le fait que le bord (64) du bac, côté client, s'étend au-delà du bord (70), côté client, des supports (14') latéraux ou des joues.

13. Comptoir selon l'une des revendications 1 à 12, caractérisé par le fait que la paroi de fermeture (24, 24' ; 26) côté client peut être rabattue ou relevée autour d'au moins un axe vertical ou horizontal.

14. Comptoir selon l'une des revendications 1 à 13, caractérisé par le fait que la paroi de fermeture (24, 24' ; 26) côté client présente une paroi rabattable (24 ; 24') ou agencée comme telle qui peut pivoter vers le haut autour d'un axe de charnière disposé horizontalement dans la région du bord supérieur (72) de la structure de comptoir (12) et qui, en position ouverte, est inclinée en direction du côté personnel.

15. Comptoir selon l'une des revendications 1 à 14, caractérisé par le fait que la paroi de fermeture (24, 24' ; 26), côté client, est divisée en une paroi rabattable (24, 24') supérieure qui est disposée essentiellement au-dessus de la surface de travail (10) et peut pivoter autour d'un axe de charnière horizontal disposé au voisinage du bord supérieur de la structure de comptoir (12) et en une paroi rabattable (26) inférieure qui masque essentiellement la partie inférieure de l'espace de rangement (16) et la chambre (20) et peut pivoter autour d'un axe de charnière horizontal inférieur.

16. Comptoir selon l'une des revendications 1 à 15, caractérisé par le fait qu'une planche-reposoir (32) qui fait saillie côté client est disposée sur la paroi de fermeture (24, 24') côté client.

17. Comptoir selon l'une des revendications 1 à 16, caractérisé par le fait que le bord (64) du bac est agencé sous forme de rebord d'appui ou de butée pour la paroi de fermeture (24, 24') côté client.

18. Comptoir selon l'une des revendications 1 à 17, caractérisé par le fait que la paroi de fermeture (24, 24') côté client est tenue en position ouverte inclinée en direction du côté personnel par au moins une sangle de retenue (74) qui est disposée côté intérieur entre la structure de comptoir (12) et la paroi de fermeture (24, 24') et, en position ouverte, vient en appui contre le bord supérieur (72) côté client de la structure de comptoir 12.

19. Comptoir selon la revendication 18 caractérisé par le fait que la paroi de fermeture (24, 24') côté client, en position ouverte est disposée au-dessus de la surface extérieure voisine de la structure de comptoir (12) sans la toucher.

20. Comptoir selon l'une des revendications 1 à 19, caractérisé par un élément de fond intermédiaire (34) rapporté qui comprend le fond intermédiaire (36) réglable et un mécanisme de réglage (44, 46, 48) qui peut être mis en place dans l'espace de rangement (16) de manière démontable, à partir du côté client lorsque la paroi de fermeture (24, 24' ; 26) est ouverte.

21. Comptoir selon la revendication 20, caractérisé par le fait que l'élément de fond intermédiaire (34) rapporté une largeur inférieure à la largeur de l'espace de rangement, de préférence occupe de un tiers à la moitié de la largeur de l'espace de rangement.

22. Comptoir selon l'une des revendications 1 à 21, caractérisé par le fait qu'un rail de passage de câble (22) qui comporte au moins un conduit de câble (52) ouvert sur le côté est disposé dans la région de la chambre (20) et s'étend sur l'ensemble de la largeur de l'espace de rangement (16).

23. Comptoir selon l'une des revendications 1 à 22, caractérisé par le fait que la paroi de fermeture (24, 24' ; 26) côté client, en position fermée, est décalée en direction du côté client ou est inclinée et augmente l'espace de rangement (16).

24. Comptoir selon l'une des revendications 1 à 23, caractérisé par le fait que les supports (14') latéraux ou les joues (14) sont liés entre eux par au moins une traverse (80) continue qui supporte la plaque de fermeture supérieure de la structure de comptoir (12).

25. Comptoir selon la revendication 24, caractérisé par le fait que la traverse (80) comporte des parties repliées destinées à recevoir deux plaques de fermeture (12, 12') horizontales disposées dans des plans différents.
